# EUROPÄISCHE PATENTSCHRIFT

(11) **EP 1 000 863 B1**
(45) Veröffentlichungstag und Bekanntmachung des Hinweises auf die Patenterteilung: **03.03.2004**
(21) Anmeldenummer: 99121020.4
(22) Anmeldetag: 21.10.1999
(51) Int. Cl.: B65B 51/02, B05B 15/02, B05C 5/02

(54) **Verpackungsmaschine mit Wartungsaggregat für Leimdüse**
Packaging machine with maintenance device for gluing nozzles
Machine d'emballage avec dispositif d'entretien des têtes de collage

(30) Priorität: 10.11.1998 DE 19851775
(43) Veröffentlichungstag der Anmeldung: 17.05.2000
(73) Patentinhaber: Focke & Co. (GmbH & Co.), 27283 Verden (DE)
(72) Erfinder: Focke, Heinz, 27283 Verden (DE); Bretthauer, Hans-Jürgen, 28201 Bremen (DE)
(74) Vertreter: Bolte, Erich, Dipl.-Ing.

(56) Entgegenhaltungen:
- EP-A- 0 486 159
- EP-A- 0 647 562
- DE-A- 4 113 445
- DE-A- 19 639 260
- PATENT ABSTRACTS OF JAPAN vol. 1998, no. 08, 30. Juni 1998 (1998-06-30) & JP 10 076205 A (TOKYO ELECTRON LTD), 24. März 1998 (1998-03-24) & US 5 853 812 A (KAWASAKI)

## Beschreibung

Die Erfindung betrifft eine Verpackungsmaschine, insbesondere für die Fertigung von Zigarettenpackungen, mit einem mindestens eine Leimdüse aufweisenden Leimaggregat zum Aufbringen vom Leim auf Zuschnitte der Packungen, wobei das Leimaggregat zwischen einer den Zuschnitten bzw. Packungen zugekehrten Betriebsstellung einerseits und einer zurückgezogenen Wartungs- bzw. Reinigungsstellung bewegbar und in der Wartungs- bzw. Reinigungsstellung die Düse durch ein elastisches Verschlussorgan verschlossen ist.

Bekannt sind Leimaggregate, bei denen Leimdüsen bzw. eine Düseneinheit mittels schwenkbarem Hebel aus einer Betriebsstellung im Bereich einer Bewegungsbahn von Packungen in eine Reinigungsstellung durch abwärts gerichtete Schwenkbewegung gelangt. Im Bereich der Reinigungsstellung bzw. während der Abwärtsbewegung wird das Düsenaggregat mit den Leimdüsen an einer Bürstenwalze vorbeibewegt, die über ein Fallrohr mit einem Reinigungsmittel versehen ist. Bei der Rückkehrbewegung in die Ausgangs- bzw. Betriebsstellung wird das Düsenaggregat erneut an der Bürstenwalze vorbeibewegt. Des Weiteren ist unterhalb der Bürstenwalze ein Auffangbehälter angeordnet zur Aufnahme von stoßweise aus der Leimdüse austretendem Leim (DE 196 39 260 A1).

Bekannt ist ein Dosierventil für Kleber, welches feststehend gelagert ist und dem ein verstellbarer Schieber zugeordnet ist. Dieser weist ein elastisches Verschlussstück auf, welches aus einem in Öl oder einem anderen Antihaftmittel getränkten Silikonschwamm aufweist. An diesem liegt die Düse bei Schließstellung des Ventils an.

Der Erfindung liegt die Aufgabe zugrunde, eine Verpackungsmaschine hinsichtlich Ausgestaltung und Arbeitsweise eines Leimaggregats weiterzuentwickeln, derart, dass ein dauerhafter, fehlerfreier Betrieb des Leimaggregats bei hoher Leistung der Verpakkungsmaschine und bei betriebsbedingten Arbeitsunterbrechungen möglich ist.

Zur Lösung dieser Aufgabe ist die erfindungsgemäße Verpackungsmaschine nach dem Oberbegriff des Anspruchs 1 durch folgende Merkmale gekennzeichnet :
a) im Bereich der Wartungs- bzw. Reinigungsstellung ist ein Wartungsaggregat für das Leimaggrega positioniert,
b) das Wartungsaggregat besteht aus einem Wasserbehälter bzw. einer Wasserwanne, aus einer Rolle aus elastischem Werkstoff und aus einem Auffangbehälter bzw. einer Auffangwanne zur Aufnahme von Leimportionen,
c) das Leimaggregat ist in der Wartungs- bzw. Reinigungsstellung oberhalb des Wartungsaggregats positioniert,
d) in einer ersten Stellung des Leimaggregats befindet sich das Leimaggregat oberhalb des Wasserbehälters bzw. oberhalb der Wasserwanne, wobei die Düsen des Leimaggregats an der zeitweilig rotierend angetriebenen Rolle als Verschluss- und Reinigungsorgan anliegen,
e) die Rolle ist oberhalb des Wasserbehälters bzw. der Wasserwanne gelagert und taucht mit einem Teilbereich in ein Bad mit einem Lösungsmittel für Leim innerhalb des Wasserbehälters bzw. der Wasserwanne ein,
f) in einer zweiten Stellung im Bereich des Wartungsaggregats befindet sich das Leimaggregat oberhalb des Auffangbehälters bzw. der Auffangwanne zur Aufnahme von Leimportionen, die probeweise vom Leimaggregat vor Rückbewegung desselben in die Betriebsstellung abgegeben werden.

Das im Bereich der Wartungs- bzw. Reinigungsstellung angeordnete Wartungsaggregat für die Leimdüsen stellt deren Arbeitsweise sicher. Durch die drehend bewegte Rolle aus Schaumstoff in Verbindung mit einem Behälter mit einem Lösungsmittel wird eine optimale Reinigung der Leimdüsen in der Wartungs- bzw. Reinigungsstellung, nämlich bei Betriebsunterbrechungen, gewährleistet. Vor Rückführung des Leimaggregats in die Betriebsstellung werden einem gesonderten Auffangbehälter probeweise Leimportionen zugeführt.

Weitere Merkmale beziehen sich auf die Betätigung des Leimaggregats sowie auf die Ausbildung desselben bei der Beleimung von Banderolen.

Weitere Einzelheiten und Merkmale der Erfindung werden nachfolgend anhand von in den Zeichnungen dargestellten Ausführungsbeispielen näher erläutert. Es zeigt:
- Fig. 1: einen Teilbereich einer Verpackungsmaschine in stark vereinfachter Seitenansicht,
- Fig. 2: eine Einzelheit der Verpackungsmaschine, nämlich ein Leimaggregat, in Seitenansicht, bei vergrößertem Maßstab,
- Fig. 3: die Einzelheit gemäß Fig. 2 bei veränderter Stellung des Leimaggregats,
- Fig. 4: die Einzelheit gemäß Fig. 2 und Fig. 3 bei nochmals veränderter Stellung des Leimaggregats,
- Fig. 5: das Leimaggregat gemäß Fig. 2 bis Fig. 4 in einer Queransicht, teilweise geschnitten,
- Fig. 6: ein Leimaggregat für einen anderen Anwendungsfall in Seitenansicht, teilweise im Vertikalschnitt,
- Fig. 7: das Leimaggregat gemäß Fig. 6 in einer veränderten Betriebsstellung,
- Fig. 8: das Leimaggregat gemäß Fig. 6 und Fig. 7 in Reinigungsstellung,
- Fig. 9: das Leimaggregat gemäß Fig. 6 bis 8 in einer Queransicht, teilweise geschnitten, und zwar in Reinigungsposition,
- Fig. 10: ein Teilbereich eines Wartungsaggregats für Leimdüsen in Draufsicht bzw. im Horizontalschnitt bei vergrößertem Maßstab,
- Fig. 11: ein System für die Versorgung und Entsorgung des Wartungsaggregats mit Wasser und Leimrückständen.

In den Zeichnungen ist ein vorteilhafter Anwendungsfall für die Ausgestaltung von Leimaggregaten in der Verpackungstechnik gezeigt. Es geht um die Fertigung von (Zigaretten-)Packungen 10 des Typs Weichbecher. Die in Fig. 1 schematisch gezeigte Verpackungsmaschine besteht aus einem Faltrevolver 11 und einem nachgeordneten Trockenrevolver 12. Dem Faltrevolver 11 werden Zigarettengruppen als Inhalt der Packungen 10 durch eine Taschenkette 13 zugeführt. Aufbau und Arbeitsweise der Verpackungsmaschine ergeben sich beispielsweise aus US 5 784 855.

Die Verpackungsmaschine weist mehrere Leimaggregate auf zum Übertragen von Leim auf Zuschnitte der Packungen 10 bzw. auf Faltlappen. Die Leimaggregate sind jeweils mit Leimdüsen 14, 15 ausgerüstet, durch die Leimportionen auf die Packung 10 bzw. Teile derselben übertragen werden.

Ein erstes Leimaggregat 16 befindet sich im Bereich des Faltrevolvers 11 und ist ortsfest am Außenumfang desselben positioniert. Das Leimaggregat 16 dient zum Aufbringen von Leim auf bodenseitige Faltlappen der Packung 10, nämlich auf die Innenseite eines äußeren Längslappens 17 einer Bodenwand der Packung 10. Die Abläufe beim Auftragen des Leims auf diesen Längslappen 17 ergeben sich beispielsweise aus EP 835 810. Daraus ist ersichtlich, dass ein Leimaggregat 16 jeweils mehrere nebeneinander liegende Leimdüsen 14 aufweist, um gleichzeitig mehrere Leimpunkte zu übertragen.

Die Leimdüse 14 (bzw. die Düseneinheit aus mehreren nebeneinander angeordneten Düsen) ist zwischen einer Betriebsstellung (Fig. 2) und einer Wartungs- bzw. Reinigungs- oder Stand-by-Position (Fig. 3, Fig. 4) bewegbar. Zu diesem Zweck ist die Leimdüse 14 an einem bogenförmig gestalteten Schwenkarm 18 gelagert, der um ein von der Leimdüse 14 entfernt liegendes Drehlager 19 geschwenkt werden kann, und zwar durch einen quer gerichteten Wellenzapfen 20 (Fig. 5), der in geeigneter Weise angetrieben wird. In der Betriebsstellung (Fig. 2) ist die Leimdüse 14 schräg gerichtet, um eine optimale Förderrichtung für die Leimportionen beim Übertragen auf die Längslappen 17 zu gewährleisten.

Bei zeitweiliger Betriebsunterbrechung wird die Leimdüse 14 durch Betätigen des Schwenkarms 18 aus der Betriebsstellung zurückgezogen in eine Wartungs- bzw. Reinigungsstellung. In dieser Position befindet sich die Leimdüse 14 im Bereich eines Wartungsaggregats 21. In diesem wird als erstes die Leimdüse 14 von vorhandenen Rückständen ausgehärteten Leims gereinigt.

Darüber hinaus wird die Leimdüse 14 dichtend verschlossen bis zur erneuten Inbetriebnahme.

Zu diesem Zweck ist der Leimdüse 14 ein Verschluss- und Reinigungsorgan zugeordnet. Dieses besteht bei dem vorliegenden Ausführungsbeispiel aus einer (zylindrischen) Rolle 22 aus elastischem Werkstoff, wie Gummi, Kunststoff oder dergleichen. Vorzugsweise besteht die (Reinigungs- und Verschluss-)Rolle 22 aus einem elastischen Schaumstoff, zum Beispiel Schaumgummi oder Schaumkunststoff. Besonders geeignet ist feinporiger Polyesterschaum mit an der zylindrischen Mantelfläche der Rolle 22 offenen Poren.

Die Rolle 22 hat eine Doppelfunktion. Zum einen bewirkt sie einen dichten Verschluss der Leimdüse 14 bzw. einer Düsenmündung durch Anlage der Leimdüse 14 am Umfang der elastischen Rolle 22. Die Relativstellung ist dabei so gewählt, dass sich die Leimdüse bzw. der Düsenkopf elastisch in die Rolle 22 eindrückt (Fig. 8).

Zum anderen ist die Rolle 22 Reinigungsorgan. Durch (zeitweilige) Drehung relativ zur stehenden Leimdüse 14 wird diese im Bereich der Düsenmündung gereinigt.

Dabei kann die Rolle 22 ein Lösungsmittel, zum Beispiel Wasser, mitführen, um die Beseitigung von ausgehärtetem Leim an der Leimdüse 14 zu verbessern. Zu diesem Zweck taucht die (drehend angetriebene) Rolle 22 mit einem Teilbereich des Umfangs in einen Vorrat an Lösungsmittel, zum Beispiel in ein Wasserbad 23 ein. Durch die Struktur der Rolle 22, insbesondere durch die Ausbildung als Schaumstoff, wird Wasser ständig mitgeführt und auf die Leimdüse 14 übertragen.

Das Wartungsaggregat 21 ermöglicht außerdem die probeweise Betätigung der Leimdüsen 14 durch Abgabe von Leimportionen in der zurückgezogenen Position. Derartige Probeportionen an Leim werden von einem Auffangbehälter aufgenommen.

Bei dem vorliegenden Ausführungsbeispiel bildet das Wartungsaggregat 21 eine Einheit, bestehend aus zwei nebeneinander liegenden und miteinander verbundenen Behältern, nämlich dem Auffangbehälter 24 einerseits und einem Wasserbehälter 25 andererseits. Die Rolle 22 ist als zylindrisches Gebilde im Bereich des Wasserbehälters 25 gelagert, und zwar mit einer schräg gerichteten Drehachse. Die Relativstellung ist so gewählt, dass die Leimdüse 14 in der Reinigungs- bzw. Verschlussstellung unter einem rechten Winkel zur Mantelfläche der Rolle 22 gerichtet ist.

Für den rotierenden Antrieb der Rolle 22 ist dem Wartungsaggregat 21 ein Antriebsmotor 26 zugeordnet. Dieser ist mit einer Halterung 27 verbunden, die ihrerseits an dem Wasserbehälter 25, nämlich an einer aufrechten Wand desselben, befestigt ist. Der Antriebsmotor 26 ist über ein Drehlager 28 mit dieser Halterung 27 verbunden und demnach schwenkbar zur Halterung 27. Durch aufwärts gerichtete Schwenkbewegung wird der Antriebsmotor 26 aus der Betriebsstellung heraus bewegt, und zwar unter Mitnahme der Rolle 22. Diese befindet sich dann außerhalb des Wasserbehälters 25 und kann bei Verschleiß oder Beschädigung ausgewechselt werden. An der Halterung 27 ist ein Segment 29 angebracht mit zwei Rastlöchern 30, 31. In diese tritt ein von Hand zu betätigender Raststift 32 ein, der die Arbeitsstellung (Fig. 5) und die Stellung der Rolle 22 außerhalb des Wasserbehälters 25 fixiert.

Die Einheit des Wartungsaggregats 21 ist (durch eine Lineareinheit 56) verschiebbar. Bei dem vorliegenden Ausführungsbeispiel ist die Leimdüse 14 in eine einzige Reinigungs- und Wartestellung bewegbar. Um einerseits einen Probebetrieb der Leimdüse 14 durchzuführen und andererseits die Reinigung und den Verschluss derselben zu gewährleisten, ist das Wartungsaggregat 21 relativ zur Leimdüse 14 verschiebbar. Zu diesem Zweck ruht das Wartungsaggregat mit Gleitführungen 33 auf Führungsstangen 34. Durch Querverschiebung des Wartungsaggregats 21 wird die Leimdüse 14 alternativ im Bereich des Auffangbehälters 24 oder des Wasserbehälters 25 bzw. im Bereich der Rolle 22 positioniert (Fig. 3, Fig. 4). Insgesamt ruht das Wartungsaggregat 21 auf einem Tragsockel 35, der mit dem Maschinengestell verbunden ist.

Analog zu dem beschriebenen Leimaggregat 16 mit Wartungsaggregat 21 kann ein nicht gezeigtes Leimaggregat zum Aufbringen von Leim auf Seitenlappen des Packungszuschnitts (EP 835 810) ausgebildet sein.

Bei Zigarettenpackungen ist es üblich, eine Banderole 36 mit Leim anzubringen. Bei einer Packung 10 des Typs Weichbecher erstreckt sich diese Banderole quer über eine Stirnfläche der Packung. Seitliche Schenkel der Banderole 36 sind mit großflächiger Vorderwand und Rückwand durch Klebung verbunden.

Es ist bekannt, Leim durch Leimdüsen 15 auf die Banderolen 36 aufzubringen (EP 0 842 856). Die Banderolen 36 werden bei der Zuführung von Leim durch einen Banderolenförderer 37 (Saugband) in vertikaler Ebene, nämlich abwärts, gefördert. Leimdüsen 15 sind unter einem Winkel - schräg nach unten weisend - positioniert zur Übertragung von Leimpunkten 38. Es sind zwei Leimdüsen 15 nebeneinander positioniert (Fig. 9) zum Aufbringen von zwei Reihen von Leimpunkten 38 auf jede Banderole.

Die beiden Leimdüsen 15 sind Teil eines Leimaggregats 39 im Bereich des Trockenrevolvers 12 (Fig. 1). Das Leimaggregat 39 ist ortsfest benachbart zum Trockenrevolver 12 positioniert.

Die (zwei) Leimdüsen 15 sind nebeneinander liegend in bzw. an einem Träger 40 positioniert. Der Träger 40 weist eine (oder zwei) Vertiefungen 41 auf, in der die Leimdüsen 15 liegen. Zur freien Seite ist die Vertiefung 41 mit einer Abdeckung 42 aus Blech oder dergleichen versehen, so dass die Leimdüsen 15 in einer gekapselten Kammer liegen.

Der Träger 40 ist an einem außermittig bzw. versetzt angeordneten Drehlager 43 gehalten. Um dieses Drehlager 43 ist der Träger 40 mit den Leimdüsen 15 aus der Betriebsstellung gemäß Fig. 6 in eine erste Wartungsstellung gemäß Fig. 7 mit abwärts gerichteten Leimdüsen 15 und in eine Reinigungs- und Verschlussstellung gemäß Fig. 8 mit schräg gestellten Leimdüsen 15 bewegbar. Im Bereich des Drehlagers 43 wirkt ein Antriebsaggregat 44 auf einen Drehzapfen des Drehlagers 43 in drehendem Sinne. Ein quer abstehender Arm 45 bestimmt die genaue Position der Leimdüsen 15 in der Arbeitsposition gemäß Fig. 6, und zwar durch Anlage an einem Anschlag 46. Dieser ist als Exzenter ausgebildet und ermöglicht so durch Drehung unterschiedliche Anschlagstellungen zur Justierung der Betriebsstellung der Düsen 15.

Ein Wartungsaggregat 47 ist abweichend von dem Ausführungsbeispiel der Fig. 2 ff. ausgebildet. Eine Auffangwanne 48 und eine Wasserwanne 49 sind zu einer Einheit miteinander verbunden. Das Leimaggregat 39 bzw. der Träger 40 mit den Leimdüsen 15 ist - außerhalb der Betriebsstellung (Fig. 6) - in zwei Positionen bewegbar. In der ersten gemäß Fig. 7 oberhalb der Auffangwanne 48 können probeweise Leimportionen abgegeben werden, die von der Auffangwanne 48 aufgenommen werden. In einer Schrägstellung gemäß Fig. 8 erhalten die Leimdüsen 15 Anlage an der Mantelfläche einer Rolle 50 aus elastischem Werkstoff, insbesondere elastischem Schaumstoff. Die Rolle 50 befindet sich außerhalb bzw. oberhalb der Wasserwanne 49. Eine gesonderte Übertragungsrolle 51 taucht in das Wasser der Wasserwanne 49 ein und überträgt infolge Drehung Wasser auf die Rolle 50 bzw. deren Mantelfläche. Die Übertragungsrolle 51 ist mit Achsenden 52 in einer oben offenen Ausnehmung 53 in einander gegenüber liegenden, aufrechten Wänden der Wasserwanne 49 gelagert, kann demnach frei nach oben entnommen werden.

Die Rolle 50 ist mit einem quer liegenden Antriebsmotor 54 verbunden. Dieser lagert in einer ringförmigen Halterung 55 der Wasserwanne 49 bzw. neben der Wasserwanne. Der Antriebsmotor 54 kann zusammen mit der Rolle 50 aus der Halterung 55 herausgezogen werden zum eventuellen Auswechseln der Rolle 50.

Eine weitere Besonderheit beinhaltet die Ausgestaltung des Wartungsaggregats 47 gemäß Fig. 6 bis Fig. 10 und das System zur Versorgung und Entsorgung desselben.

In der Auffangwanne 48 wird ständig eine Wassermenge 57 aufrecht erhalten. Diese nimmt die in der Position gemäß Fig. 7 abgegebenen Leimportionen auf, so dass diese nicht an Wandungen der Auffangwanne haften. Die Leimportionen werden dabei teilweise aufgelöst, jedenfalls durch das Wasser in der Auffangwanne 48 abgefördert.

Zu diesem Zweck wird ständig oder von Zeit zu Zeit Wasser der Wassermenge 57 zugeführt, nämlich über einen Wasserzufluss 58.

Um einen ständigen Wasserumlauf zu gewährleisten, schließt an die Auffangwanne 48 ein Abfluss 59 an, der etwa in Höhe des oberen Pegels der Wassermenge 57 positioniert ist. An der Oberseite ist die Auffangwanne 48 mit einer Abdeckung 60 versehen, die eine Öffnung für den Durchtritt der Leimportionen aufweist.

Auch der die Rollen 50, 51 aufweisende Teil des Wartungsaggregats 47 arbeitet mit durchströmendem Lösungsmittel bzw. Wasser. An die Wasserwanne 49 schließt ein Zuflussrohr 61 für Lösungsmittel bzw. Wasser an. Das Zuflussrohr 61 mündet in horizontaler Richtung in der Wasserwanne 49, und zwar in unmittelbarer Nachbarschaft zur Übertragungsrolle 51. Das Zuflussrohr 61 ist mit einem Regelorgan versehen, nämlich mit einem Drossel-Rückschlagventil 62. Mit diesem kann die Zuflussmenge zur Wasserwanne 49 geregelt werden, jedoch ohne Rückflussmöglichkeit. Das Zuflussrohr 61 kann unterhalb des Drossel-Rückschlagventils 62 als Schlauch ausgebildet sein.

Der untere, bodenseitige Bereich der Wasserwanne 49 ist konturiert. Im Bereich der Übertragungsrolle 51 ist eine zylindrische, an die Übertragungsrolle 51 angepasste Bodenwanne 63 gebildet. Diese bildet einen Spalt gegenüber der Übertragungsrolle 51 für das Wasserbad 23.

An die Bodenwanne 63 schließt innerhalb der Wasserwanne 49 eine Vertiefung 64 an. In deren Bereich wird Wasser für die Entnahme aus der Wasserwanne 49 gesammelt und über einen Auslauf 65 abgeführt.

Das Wartungsaggregat 47 ist hinsichtlich der strömenden Medien - insbesondere mit weiteren Leimaggregaten der Verpackungsmaschine - an ein gemeinsames Umlaufsystem gemäß Fig. 11 angeschlossen. Das gezeigte Ausführungsbeispiel bezieht sich auf die Versorgung und Entsorgung der Wasserwanne 49.

Ein zentraler Vorratsbehälter 66 enthält eine ausreichende Menge an Flüssigkeit bzw. Wasser für die Versorgung mehrerer bzw. aller Leimaggregate der Verpackungsmaschine. Dem Vorratsbehälter 66 wird das Wasser mittels Pumpe 67 über eine Entnahmeleitung 68 entnommen. Das Wasser gelangt über einen Filter 69 zu einem Verteilungsorgan, nämlich einem Teiler 70. An diesen schließen Förderleitungen 71 zu den einzelnen Leimaggregaten bzw. zu den Wasserwannen 49 derselben an. Die Förderleitungen 71 gehen in das Zuflussrohr 61 über.

Der Auslauf 65 der Wasserwanne 49 ist an eine Rückflussleitung 72 angeschlossen, die zum Vorratsbehälter 66 führt und in einem unteren Bereich in diesen mündet. Ein erster Teil der Rückflussleitung 72 führt zu einem Sammelbehälter 73, an den auch Rückflussleitungen 72 anderer Leimaggregate anschließen. Vom Sammelbehälter 73 führt der gemeinsame Teil der Rückflussleitung 72 über eine Pumpe 74 und einen Filter 75 zum Vorratsbehälter 66. An dessen Boden können sich unter Umständen geringe Leimrückstände sammeln, die in längeren Zeitabschnitten entfernt werden können.

## Patentansprüche

1. Verpackungsmaschine, insbesondere für die Fertigung von Zigarettenpackungen (10), mit einem mindestens eine Leimdüse (14, 15) aufweisenden Leimaggregat (16, 47) zum Aufbringen von Leim auf Zuschnitte der Packungen (10), wobei das Leimaggregat (16, 47) zwischen einer den Zuschnitten der Packungen (10) zugekehrten Betriebsstellung einerseits und einer zurückgezogenen Wartungs- bzw. Reinigungsstellung andererseits bewegbar und in der Wartungs- bzw. Reinigungsstellung die Düse (14, 15) durch ein elastisches Verschlussorgan verschlossen ist, **gekennzeichnet durch** folgende Merkmale:
a) im Bereich der Wartungs- bzw. Reinigungsstellung ist ein Wartungsaggregat (21, 47) für das Leimaggregat (16, 39) positioniert,
b) das Wartungsaggregat (21, 47) besteht aus einem Wasserbehälter (25) bzw. einer Wasserwanne (49), aus einer Rolle (22, 50) aus elastischem Werkstoff und aus einem Auffangbehälter (24) bzw. einer Auffangwanne (48) zur Aufnahme von Leimportionen,
c) das Leimaggregat (16, 39) ist in der Wartungs- bzw. Reinigungsstellung oberhalb des Wartungsaggregats (21, 47) positioniert,
d) in einer ersten Stellung des Leimaggregats (16, 39) befindet sich das Leimaggregat (16, 39) oberhalb des Wasserbehälters (25) bzw. oberhalb der Wasserwanne (49), wobei die Düse (14, 15) des Leimaggregats (16, 39) an der zeitweilig rotierend angetriebenen Rolle (22, 50) als Verschluss- und Reinigungsorgan anliegt,
e) die Rolle (22, 50) ist oberhalb des Wasserbehälters (25) bzw. der Wasserwanne (49) gelagert und taucht mit einem Teilbereich in ein Bad mit einem Lösungsmittel für Leim innerhalb des Wasserbehälters (25) bzw. der Wasserwanne (49), ein,
f) in einer zweiten Stellung im Bereich des Wartungsaggregats (21, 47) befindet sich das Leimaggregat (16, 39) oberhalb des Auffangbehälters (24) bzw. der Auffangwanne (48) zur Aufnahme von Leimportionen, die probeweise vom Leimaggregat (16, 39) vor Rückbewegung desselben in die Betriebsstellung abgegeben werden.

2. Verpackungsmaschine nach Anspruch 1, **dadurch gekennzeichnet, dass** das Leimaggregat (16, 39) mit den Leimdüsen (14, 15) durch einen Schwenkarm (18) aus der Betriebsstellung in den Bereich des Wasserbehälters (25) oder der Wasserwanne (49) sowie danach in den Bereich des Auffangbehälters (24) oder der Auffangwanne (48) und zurück in die Betriebsstellung bewegbar ist.

3. Verpackungsmaschine nach Anspruch 1, **dadurch gekennzeichnet, dass** das Wartungsaggregat (21) relativ zum Leimaggregat (16) in der Wartungsstellung desselben quer verschiebbar ist, derart, dass alternativ der Wasserbehälter (25) mit Rolle (22) oder der Auffangbehälter (24) unterhalb der Leimdüse (14) des Leimaggregats (16) positioniert ist.

4. Verpackungsmaschine nach Anspruch 1, **gekennzeichnet durch** folgende Merkmale:
a) das Leimaggregat (16) ist an einem Schwenkarm (18) angebracht,
b) das Leimaggregat (16) ist in der Betriebsstellung mit in Radialrichtung zu einem Faltrevolver (11) gerichteten Leimdüsen (14) positioniert,
c) **durch** Betätigen des Schwenkarms (18) ist das Leimaggregat (16) dem ortsfest neben dem Faltrevolver (11) positionierten Wartungsaggregat (21) zustellbar, derart, dass das Leimaggregat (16) mit im Wesentlichen abwärts gerichteten Leimdüsen (14) oberhalb der Rolle (22) oder oberhalb des Auffangbehälters (24) positioniert ist.

5. Verpackungsmaschine nach Anspruch 1 oder einem der weiteren Ansprüche zum Herstellen von Packungen (10) mit durch Leim an der Packung (10) befestigter Banderole (36), **gekennzeichnet durch** folgende Merkmale:
a) die Banderolen (36) sind **durch** einen Banderolenförderer (37) in vertikaler Ebene transportierbar,
b) das Leimaggregat (39) ist ortsfest benachbart zum Banderolenförderer (37) gelagert und **durch** einen Arm (45) schwenkbar,
c) in der Betriebsstellung sind die Leimdüsen (15) unter einem Winkel schräg nach unten weisend benachbart zum Banderolenförderer (37) positioniert,
d) in der Wartungs- bzw. Reinigungsstellung sind die Leimdüsen (15) **durch** Schwenkbewegung oberhalb des Wartungsaggregats (21, 47) positioniert.

## Claims

1. Packaging machine, in particular for producing cigarette packs (10), having a glue subassembly (16, 39) which has at least one glue nozzle (14, 15) and is intended for applying glue to blanks of the packs (10), it being the case that the glue subassembly (16, 39) can be moved between, on the one hand, an operating position, in which it is directed towards the blanks of the packs (10), and, on the other hand, a drawn-back maintenance or cleaning position, and in the maintenance or cleaning position the nozzle (14, 15) is closed by an elastic closure element, **characterized by** the following features:
a) a maintenance subassembly (21, 47) for the glue subassembly (16, 39) is positioned in the region of the maintenance or cleaning position,
b) the maintenance subassembly (21, 47) comprises a water container (25) or a water basin (49), a roller (22, 50) made of elastic material, and a collecting container (24) or a collecting basin (48) for receiving glue portions,
c) the glue subassembly (16, 39), in the maintenance or cleaning position, is positioned above the maintenance subassembly (21, 47),
d) in a first position of the glue subassembly (16, 39), the glue subassembly (16, 39) is located above the water container (25) or above the water basin (49), the nozzle (14, 15) of the glue subassembly (16, 39) butting against the roller (22, 50), which is driven temporarily in rotation, as closure and cleaning element,
e) the roller (22, 50) is mounted above the water container (25) or the water basin (49) and has a sub-region dipping into a bath with a solvent for glue within the water container (25) or the water basin (49),
f) in a second position in the region of the maintenance subassembly (21, 47), the glue subassembly (16, 39) is located above the collecting container (24) or the collecting basin (48) for receiving glue portions, which are discharged on a trial basis by the glue subassembly (16, 39) before the latter moves back into the operating position.

2. Packaging machine according to Claim 1, **characterized in that** the glue subassembly (16, 39) with the glue nozzles (14, 15) can be moved, by a pivot arm (18), from the operating position into the region of the water container (25) or of the water basin (49) and, thereafter, into the region of the collecting container (24) or of the collecting basin (48) and back into the operating position.

3. Packaging machine according to Claim 1, **characterized in that** the maintenance subassembly (21) can be displaced transversely relative to the glue subassembly (16) in the maintenance position such that alternatively the water container (25) with roller (22) or the collecting container (24) is positioned beneath the glue nozzle (14) of the glue subassembly (16).

4. Packaging machine according to Claim 1, **characterized by** the following features:
a) the glue subassembly (16) is fitted on a pivot arm (18),
b) the glue subassembly (16), in the operating position, is positioned with glue nozzles (14) directed radially in relation to a folding turret (11),
c) by virtue of the pivot arm (18) being actuated, the glue subassembly (16) can be advanced towards the maintenance subassembly (21), which is positioned in a stationary manner alongside the folding turret (11), such that the glue subassembly (16) is positioned above the roller (22), or above the collecting container (24), with the glue nozzles (14) directed essentially downwards.

5. Packaging machine according to Claim 1 or one of the further claims, for producing packs (10) with a band (36) fastened on the pack (10) by glue, **characterized by** the following features:
a) the bands (36) can be transported in a vertical plane by a band conveyor (37),
b) the glue subassembly (39) is mounted in a stationary manner adjacent to the band conveyor (37) and can be pivoted by an arm (45),
c) in the operating position, the glue nozzles (15) are positioned obliquely downwards at an angle, adjacent to the band conveyor (37),
d) in the maintenance or cleaning position, the glue nozzles (15) are positioned, by way of a pivoting movement, above the maintenance subassembly (21, 47).

## Revendications

1. Empaqueteuse, en particulier pour la fabrication de paquets de cigarettes (10), comportant un dispositif d'encollage (16, 47) présentant au moins une buse d'encollage (14, 15) et destiné à appliquer de la colle sur des découpes des paquets (10), le dispositif d'encollage (16, 47) étant mobile entre une position de fonctionnement dirigée vers les découpes des paquets (10) et une position reculée d'entretien ou de nettoyage, et dans la position d'entretien ou de nettoyage, la buse (14, 15) étant obturée par un organe obturateur élastique, **caractérisée par** les caractéristiques suivantes :
a) dans la zone de la position d'entretien ou de nettoyage est placé un dispositif d'entretien (21, 47) pour le dispositif d'encollage (16, 39),
b) le dispositif d'entretien (21, 47) est constitué d'un récipient d'eau (25) ou d'une cuve d'eau (49), d'un rouleau (22, 50) en matière élastique et d'un récipient de réception (24) ou d'une cuve de réception (48) destiné à recevoir des portions de colle,
c) en position d'entretien ou de nettoyage, le dispositif d'encollage (16, 39) est placé au-dessus du dispositif d'entretien (21, 47),
d) dans une première position, le dispositif d'encollage (16, 39) se trouve au-dessus du récipient d'eau (25) ou au-dessus de la cuve d'eau (49), la buse (14, 15) du dispositif d'encollage (16, 39) s'appuyant alors sur le rouleau (22, 50), qui est soumis temporairement à rotation et sert d'organe obturateur et de nettoyage,
e) le rouleau (22, 50) est monté au-dessus du récipient d'eau (25) ou de la cuve d'eau (49) et plonge en partie dans un bain contenant un solvant de la colle se trouvant dans le récipient d'eau (25) ou la cuve d'eau (49),
f) dans une deuxième position dans la zone du dispositif d'entretien (21, 47), le dispositif d'encollage (16, 39) se trouve au-dessus du récipient de réception (24) ou de la cuve de réception (48) destiné à recevoir des portions de colle qui sont émises à titre d'essai par le dispositif d'encollage (16, 39) avant le retour de celui-ci en position de fonctionnement.

2. Empaqueteuse selon la revendication 1, **caractérisée par le fait qu'**un bras basculant (18) amène le dispositif d'encollage (16, 39) avec les buses d'encollage (14, 15), de la position de fonctionnement, dans la zone du récipient d'eau (25) ou de la cuve d'eau (49) et après cela l'amène dans la zone du récipient de réception (24) ou de la cuve de réception (48) et le ramène en position de fonctionnement.

3. Empaqueteuse selon la revendication 1, **caractérisée par le fait que** le dispositif d'entretien (21) est mobile transversalement par rapport au dispositif d'encollage (16) lorsque celui-ci est en position d'entretien, de façon telle qu'alternativement le récipient d'eau (25) avec le rouleau (22) et le récipient de réception (24) soient placés au-dessous de la buse d'encollage (14) du dispositif d'encollage (16).

4. Empaqueteuse selon la revendication 1, **caractérisée par** les caractéristiques suivantes :
a) le dispositif d'encollage (16) est monté sur un bras basculant (18),
b) en position de fonctionnement, le dispositif d'encollage (16) est placé de façon que ses buses d'encollage (14) soient dirigées radialement par rapport à un revolver de pliage (11),
c) par manoeuvre du bras basculant (18), le dispositif d'encollage (16) est approché du dispositif d'entretien (21), qui est placé fixe près du revolver de pliage (11), de façon telle que le dispositif d'encollage (16) soit placé au-dessus du rouleau (22) ou au-dessus du récipient de réception (24) avec ses buses d'encollage (14) dirigées sensiblement vers le bas.

5. Empaqueteuse selon la revendication 1 ou une des autres revendications pour la fabrication de paquets (10) pourvus d'une banderole (36) fixée dessus par de la colle, **caractérisée par** les caractéristiques suivantes :
a) les banderoles (36) sont transportées dans un plan vertical par un transporteur de banderoles (37),
b) le dispositif d'encollage (39) est monté fixe à proximité du transporteur de banderoles (37) et peut être basculé par un bras (45),
c) en position de fonctionnement, les buses d'encollage (15) sont placées dirigées obliquement vers le bas à proximité du transporteur de banderoles (37),
d) en position d'entretien ou de nettoyage, les buses d'encollage (15) sont, par un mouvement de basculement, placées au-dessus du dispositif d'entretien (21, 47).
